# EUROPÄISCHE PATENTSCHRIFT

(11) **EP 0 065 228 B1**
(45) Veröffentlichungstag und Bekanntmachung des Hinweises auf die Patenterteilung: **14.08.1985**
(21) Anmeldenummer: 82103924.5
(22) Anmeldetag: 06.05.1982
(51) Int. Cl.: A24B 3/18

(54) **Verfahren zur Verbesserung der Füllfähigkeit von Tabaken**
Process to improve the filling capacity of tobacco
Procédé pour améliorer la capacité de remplissage de tabacs

(30) Priorität: 15.05.1981 DE 3119330
(43) Veröffentlichungstag der Anmeldung: 24.11.1982
(73) Patentinhaber: H.F. & Ph.F. Reemtsma GmbH & Co, 22605 Hamburg (DE)
(72) Erfinder: Ziehn, Klaus-Dieter, Dr., D-2080 Pinneberg (DE)
(74) Vertreter: UEXKÜLL & STOLBERG

## Beschreibung

Die Erfindung betrifft ein Verfahren zur Verbesserung der Füllfähigkeit von Tabaken durch Behandlung des Tabaks mit Gasen unter Druck und anschliessendem Erwärmen nach Entspannung, bei dem der Tabak mit Stickstoff und/oder Argon bei Arbeitsdrücken bis zu 1000 bar und bei einer Arbeitstemperatur im Bereich von 0 bis 50°C behandelt und nach Entspannung einer kurzzeitigen thermischen Nachbehandlung unterworfen wird.

Ein derartiges Verfahren ist z.B. gemäss DE-A-2 903 300 bekannt; hierbei wird der Tabak einmal einer Gashochdruckbehandlung und in einem weiteren Schritt einer thermischen Nachbehandlung unterworfen. Die Gashochdruckbehandlung bewirkt die Gasaufnahme des Tabaks, wobei durch den hohen Enddruck, durch kurze Druckabbauzeiten und eine Auffeuchtung des Tabaks vor der Behandlung auf mindestens 20% Feuchte die Aufnahme einer ausreichend grossen Gasmenge im Tabak bewirkt wird. Bei der anschliessenden thermischen Nachbehandlung expandiert das eingeschlossene Gas durch die äussere Wärmezufuhr und erzeugt einen nach aussen gerichteten Druck und damit ein Aufblähen der Tabakstruktur.

Bislang war man der Auffassung, dass die Füllfähigkeitsverbesserung um so grösser ist, je grösser die aufgenommene Gasmenge ist, wobei man ferner davon ausging, dass der eingesetzte Tabak eine relativ hohe Feuchte besitzen müsse, da man der Ansicht war, dass man einen Tabak mit einer Ausgangsfeuchte von weniger als 20% nach dem Verfahrengemäss DE-A-2 903 300 nicht hinreichend blähen könne.

Demzufolge wurde daher bei diesem bekannten Verfahren der Tabak vor der Druckbehandlung vorzugsweise zusätzlich bis zu einer Feuchte von 25% H₂0 aufgefeuchtet, während die thermische Nachbehandlung entweder in Trockenschränken oder mittels einer Mikrowellen- oder Infraroterwärmung erfolgte, wobei eine Abtrocknung des Tabaks auf einen gewünschten Wasserendgehalt stattfand.

Bei dem bekannten Verfahren wurde es als nachteilig empfunden, dass ein beispielsweise auf etwa 20% Feuchte eingestellter Tabak nach der Gashochdruckbehandlung häufig einen zusammenhängenden Block bildete, der anschliessend mechanisch zerkleinert werden musste, was zusätzlich zu einer Erhöhung des unerwünschten Bruch- und Staubanteils führte.

Die vorliegende Erfindung hat sich daher die Aufgabe gestellt, diese Mängel zu beseitigen und das Verfahren gemäss DE-A 2 903 300 zu verbessern, um die Erhöhung der Füllfähigkeitdes Tabaks auf einfachere und energiesparendere Weise durchzuführen.

Überraschenderweise wurde nun gefunden, dass sehr gute Bläheffekte auch dann erhalten werden, wenn Tabak ohne gesonderte, vorherige Befeuchtung, und zwar nunmehr mit seiner Normalfeuchte von 10 bis 15% der Gashochdruckbehandlung unterworfen und einer anschliessenden thermischen Nachbehandlung mit Dampf mit einem Wassergehalt von 0,5 bis 10 kg/m³, vorzugsweise Sattdampf dieser Dichte, unterzogen wird.

Zur Lösung der obigen Aufgabe wird daher ein Verfahren gemäss dem unabhängigen Anspruch 1 vorgeschlagen, wobei eine bevorzugte Ausführungsform im abhängigen Anspruch aufgeführt ist.

Ohne sich auf einen bestimmten Mechanismus festlegen zu wollen, kann man vermuten, dass im Vergleich zu dem bekannten Verfahren die bei Tabak geringerer Feuchte zu beobachtende stärkere Abkühlung beim Abblasen des Prozessgases möglicherweise zum Einschluss einer grösseren Gasmenge führt. Die Zufuhr von Dampf setzt im Vergleich zu den Nachbehandlungsmethoden des bekannten Verfahrens erheblich grössere Energiemengen durch Kondensation frei und führt so bei gleichzeitigem Durchfeuchten und der damit verbundenen Zunahme der Zellwandungselastizität zu besonders schlagartiger Volumenvergrösserung. Dies ergibt als weiteren Vorteil des erfindungsgemässen Verfahrens, dass Gashochdruckbehandlung bei niedrigeren Drücken durchgeführt werden kann und zu höheren Füllfähigkeitsgewinnen führt.

Überraschenderweise wurde weiterhin gefunden, dass der Tabak wahlweise sowohl vor der Gashochdruckbehandlung als auch nach der thermischen Dampfnachbehandlung mit geeigneten Geschmacksstoffen versehen werden kann, ohne dass ein Verlust an Füllfähigkeitsgewinn beobachtet wird.

Ein für die technische Realisierung sehr wichtiger Vorteil des erfindungsgemässen Verfahrens ist es, dass der eingesetzte Tabak mit seiner Normalfleuchte beim Entspannen nach der Gashochdruckbehandlung nicht verklumpt und sich ohne weitere Verfahrensschritte wie beispielsweise Zerkleinern des «Blocks» weiterverarbeiten lässt. Ausserdem entfällt die zusätzliche Befeuchtung als weiterer Verfahrensschritt.

Die folgenden Beispiele dienen der weiteren Erläuterung der Erfindung.

### Beispiel 1

Virginia-Tabak wurde auf einer üblichen Anlage, wie sie in der DE-A-2 903 300 beschrieben ist, mit Stickstoff behandelt, wobei die Tabakeinwaage jeweils 200 g betrug. Die Behandlung erfolgte bei den in der folgenden Tabelle I angegebenen Drücken, Tabakfeuchten und bei Druckabbauzeiten von ca. 1,3 bis 2 Minuten. Anschliessend wurde der derart behandelte Tabak sofort einer etwa eine Minute dauernden thermischen Nachbehandlung unterworfen, indem der Tabak einmal erfindungsgemäss mit Sattdampf bei 100°C, und zum anderen als Vergleich wie üblich mit Mikrowelle bzw. im Trockenschrank behandelt wurde.

Bei der Dampf-Nachbehandlung des imprägnierten Tabaks wurde der nach der Gashochdruckbehandlung vorliegende Tabak unmittelbar nach dem Dekomprimieren zu einem Vlies ausgearbeitet und dieses mit konstanter Geschwindigkeit unter einer Dampfdüse durchgeführt. Die mit Dampf behandelten Proben wurden anschliessend mit Heissluft auf die gewünschten Feuchten abgetrocknet.

Die Proben wurden bei Standardbedingungen von 21 °C und einer relativen Feuchtigkeit von 60% etwa 36 h lang klimatisiert. Die Füllkraft der Proben wurde nach Einstellung der Gleichgewichtsfeuchte mit einem Borgwaldt-Densimeter bestimmt.

### Beispiel 2

Es wurden jeweils eine «flue-cured» (Virginia) und eine «air-cured» (Busley) Tabakprobe analog Beispiel 1 behandelt. Die Tabakfeuchte vor der Beschickung des Autoklaven betrug ca. 12%; der Enddruck wurde variiert. Der mit Stickstoff imprägnierte Tabak wurde nach dem Entspannen mit Sattdampf von 100°C erhitzt. In den Tabellen IIa und Ilb sind die Bedingungen der einzelnen Versuche und die erhaltenen Füllfähigkeitsverbesserungen zusammengestellt.

### Beispiel 3

Es wurde analog Beispiel 2 gearbeitet, wobei jetzt jedoch Argon anstelle von Stickstoff als Prozessgas verwendet wurde. Die Ergebnisse sind in den Tabellen IIIa und Illb zusammengestellt.

## Patentansprüche

1. Verfahren zur Verbesserung der Füllfähigkeit von Tabaken durch Behandlung des Tabaks mit Gasen unter Druck und anschliessendem Erwärmen nach Entspannung, bei dem der Tabak mit Stickstoff und/oder Argon bei Arbeitsdrücken von bis zu 1000 bar und bei einer Arbeitstemperatur im Bereich von 0 bis 50°C einer Gashochdruckbehandlung unterzogen und nach Entspannung einer kurzzeitigen thermischen Nachbehandlung unterworfen wird, dadurch gekennzeichnet, dass die Gashochdruckbehandlung mit Stickstoff bei einem Mindestdruck von 150 bar und mit Argon bei einem Mindestdruck von 50 bar und die thermische Nachbehandlung mit Wasserdampf mit einer Dichte von 0,5 bis 10 kg/m³, vorzugsweise mit Sattdampf dieser Dichte, durchgeführt wird.

2. Verfahren nach Anspruch 1, dadurch gekennzeichnet, dass der zu behandelnde Tabak einen Feuchtegehalt von bis zu etwa 15% besitzt.

## Claims

1. A process for improving the filling capacity of tobacco by treating the tobacco with gas under pressure and subsequent heating after pressure relief, in which the tobacco is subjected to a high pressure gas treatment with nitrogen and/or argon at working pressures up to 1000 bar and at working temperature in the range of 0 to 50°C and after pressure relief, subjected to short time thermal aftertreatment, characterized in that the high-pressure gas treatment with nitrogen is performed at a minimum pressure of 150 bar, and with argon at a minimum pressure of 50 bar, and the thermal after-treatment is performed with water vapour having a density of 0.5 to 10 kg/m³, preferably with saturated steam of such density.

2. A process as claimed in claim 1, characterized in that the tobacco to be treated has a moisture content of up to about 15%.

## Revendications

1. Procédé pour augmenter la capacité de remplissage des tabacs par traitement du tabac à l'aide de gaz sous pression, suivi d'un échauffement après détente, dans lequel le tabac est soumis à un traitement au gaz sous haute pression, utilisant de l'azote et/ou de l'argon à des pressions de travail jusqu'à 1000 bars et à une température de travail comprise entre 0 et 50 °C, et dans lequel, après détente, le tabac est soumis à un post-traitement thermique de courte durée, caractérisé en ce que le traitement au gaz sous haute pression est effectué à une pression minimum de 150 bars lors de l'utilisation de l'azote, et à une pression minimum de 50 bars lors de l'utilisation de l'argon, et en ce que le post-traitement thermique est effectué à l'aide de vapeur d'eau d'une densité de 0,5 à 10 kg/m³, de préférence à l'aide de vapeur saturée présentant la densité précitée.

2. Procédé selon la revendication 1, caractérisé en ce que le tabac à traiter présente une teneur en humidité d'environ 15%.
